# EUROPÄISCHE PATENTSCHRIFT

(11) **EP 1 279 793 B1**
(45) Veröffentlichungstag und Bekanntmachung des Hinweises auf die Patenterteilung: **07.04.2004**
(21) Anmeldenummer: 02015007.4
(22) Anmeldetag: 04.07.2002
(51) Int. Cl.: E21B 10/44, E02D 5/36

(54) **Bohrkopf**
Drill head
Tête de forage

(30) Priorität: 26.07.2001 DE 10136468
(43) Veröffentlichungstag der Anmeldung: 29.01.2003
(73) Patentinhaber: BEHEERSMAATSCHAPPIJ VERSTRAETEN B.V., NL-4501 NE Oostburg (NL)
(72) Erfinder: Verstraeten, Alexander, J., 8300 Knokke-Heist (BE)
(74) Vertreter: Manitz, Finsterwald & Partner GbR

(56) Entgegenhaltungen:
- EP-A- 1 098 064
- BE-A- 746 400
- DE-A- 2 936 060
- DE-A- 3 235 118
- DE-B- 1 193 081
- FR-A- 2 215 075
- US-A- 6 033 152

## Beschreibung

Die Erfindung betrifft einen Bohrkopf für einen Bohrer zur Herstellung von Erdbohrlöchern unter Verdrängung des Erdreichs mit einem Gewindekem, der sich von einem größeren Durchmesser an seinem hinteren Ende zu einer Spitze an seinem vorderen Ende kontinuierlich schraubenförmig verjüngt, so daß der Außenumfang des Gewindekerns im Querschnitt gesehen eine stufenförmige Kontur mit horizontalen und vertikalen Stufenflächen bildet.

Ein derartiger Bohrer ist aus der DE 29 36 060 C2 bekannt. Der Bohrkopf kann lösbar an einem Bohrrohr befestigt werden. Der Bohrkopf ist als Hohlkörper ausgebildet und trägt rückseitig einen Kragen, in den das Bohrrohr mit seinem Vorderende einsteckbar ist. Beim Eindrehen eines solchen Bohrkopfes in das Erdreich wird durch den schraubenförmigen Gewindekern das den Bohrkopf umgebende Erdreich kontinuierlich nach außen gedrückt, wobei die Verdrängungskräfte mit zunehmendem Durchmesser des Bohrkopfes ansteigen. Im Bereich der vertikalen Stufenflächen des Gewindekerns treten Kraftverluste auf, da das Erdreich mit zunehmender Grundspannung in einen Bereich mit niedrigerer Grundspannung ausweicht. Dieses Phänomen wird auch als "Slip" bezeichnet.

Ein alternativer Bohrer ist aus der DE 32 35 118 A1 bekannt. Der Bohrkopf hat eine diskontinuierlich wendelförmige Stufe mit einem quadratischen Querschnitt, daß am Außenfang des Gewindekerns bildet ist.

Es ist die Aufgabe der Erfindung, einen Bohrkopf der eingangs genannten Art zu schaffen, der höhere Bohrleistungen zuläßt.

Die Lösung dieser Aufgabe erfolgt durch die Merkmale des Anspruchs 1 und insbesondere dadurch, daß am Außenumfang des Gewindekerns eine kontinuierlich wendelförmig umlaufende Nase vorgesehen ist, deren Unterseite im Querschnitt gesehen bündig an eine horizontale Stufenfläche anschließt und deren Oberseite zur Unterseite um eine spitzen Winkel geneigt ist.

Durch die erfindungsgemäße vorgesehene Nase wird beim Eindrehen des Bohrkopfes in das Erdreich durch die geneigte Fläche der Nase eine nach oben gerichtete Kraft erzeugt, die den eingangs beschriebenen Slip wesentlich reduziert. Hierdurch kann schneller gebohrt werden und höhere Bohrleistungen sind möglich.

Vorteilhafte Ausführungsformen der Erfindung sind in der Beschreibung, der Zeichnung sowie den Unteransprüchen beschrieben.

Nach einer ersten vorteilhaften Ausführungsform erstreckt sich die Nase kontinuierlich von dem Bereich des hinteren Endes des Bohrkopfes bis in den Bereich der Spitze. Hierdurch wird entlang der größtmöglichen Schraubenlänge des Bohrkopfes die nach oben gerichtete Kraft erzeugt.

Nach einer weiteren vorteilhaften Ausführungsform beträgt die radiale Erstreckung der Nase etwa 1 bis 5 % des maximalen Durchmessers des Gewindekerns. Hierdurch ist gewährleistet, daß zwar die Reduzierung des Slips sichergestellt ist, daß jedoch die Nase aufgrund einer zu großen radialen Ausdehnung keine anderweitigen negativen Effekte auf den Bohrvorgang hervorruft. Bevorzugt kann die radiale Erstreckung der Nase etwa 10 bis 20 mm insbesondere etwa 15 mm betragen.

Das Verhältnis von radialer zu axialer Erstreckung der Nase kann etwa 2:1 betragen. Eine solche Ausbildung hat in Testversuchen positive Ergebnisse gezeigt.

Zusätzlich zu der erfindungsgemäßen Nase kann im Bereich des hinteren Endes des Bohrkopfes eine wendelförmig umlaufende Rippe vorgesehen sein, die jedoch nicht mit der Nase überlappt.

Nachfolgend wird die vorliegende Erfindung rein beispielhaft anhand einer vorteilhaften Ausführungsform und unter Bezugnahme auf die beigefügten Figuren beschrieben. Es zeigen:
- Fig. 1: einen Teil eines Erdbohrers mit Bohrkopf; und
- Fig. 2: eine vergrößerte Teildarstellung von Fig. 1, wobei sich das Bohrrohr in einer Lage während des Hineinschiebens in den Bohrkopf kurz vor seiner Einkupplung in den Bohrkopf befindet.

Der in den Fig. 1 und 2 dargestellte Erdbohrer besteht im wesentlichen aus einem Bohrrohr 1 und einem einzelnen Bohrkopf 2. Der Bohrkopf 2 ist ein metallischer Hohlkegelkörper mit einem Gewindekern, der sich von einem größeren Durchmesser an seinem hinteren Ende zu einer Spitze an seinem vorderen Ende kontinuierlich schraubenförmig verjüngt, so daß der Außenumfang des Gewindekerns im Querschnitt gesehen eine stufenförmige Kontur mit horizontalen Stufenflächen 12 und vertikalen Stufenflächen 14 bildet. Der metallische Hohlkegelkörper weist auch eine schraubenförmige Innenseite auf, so daß er zur Höhe der Windungen überall die gleiche Wandstärke aufweist. Ausgenommen hiervon ist nur die oben offene Kegelbasis, die eine größere Wandstärke besitzt.

Die verstärkte Kegelbasis ist mit Zähnen 3 versehen, wobei die Lücken zwischen den Zähnen 3 mit dem Innenraum und der Basisöffnung des Hohlkegelkörpers in Verbindung stehen.

Im Bereich der Zähne 3 ist am Außenumfang im Bereich des hohlzylindrischen Abschnitts des Bohrkopfes eine auswärts vorspringende, senkrecht zur Bohrachse verlaufende Rippe 4 vorgesehen.

Am offenen Ende des Bohrkopfes 2 steht über der Rippe 4 und den Zähnen 3 ein Kragen 5 vor, der gleichlaufend mit der Bohrkopfachse ist und nahezu fluchtend in bezug auf die Außenseite der vorletzten, neben der Rippe 4 befindlichen Windung 6 angeordnet ist.

Der obere Rand des Kragens 5 weist eine innere Abschrägung 7 auf. Die Innenwand des derart gebildeten Hohlkegelkörpers ist mit Versteifungsrippen versehen.

Der Scheitelwinkel a des derart gestalteten Bohrkopfes 2 beträgt etwa 50 bis 60 °.

Am Außenumfang des Gewindekerns ist erfindungsgemäß eine kontinuierlich wendelförmig umlaufende Nase 16 vorgesehen, deren Unterseite 18 im Querschnitt gesehen bündig an die benachbarte horizontale Stufenfläche 12 anschließt. Die Oberseite 20 der Nase 16 bildet zur Unterseite 18 eine spitzen Winkel β von etwa 20°.

Wie Fig. 1 zeigt, erstreckt sich die Nase 16 kontinuierlich vom Bereich des hinteren Endes bzw. des zylindrischen Abschnittes des Bohrkopfes bis in den Bereich seiner Spitze. Die radiale Erstreckung der Nase beträgt etwa 1 bis 5 % des maximalen Durchmessers des Gewindekerns, bevorzugt etwa 10 bis 20 mm. Das Verhältnis von radialer zu axialer Erstreckung der Nase beträgt etwa 2:1. Ferner ist die Nase 16 an ihrem radial äußeren Ende abgerundet.

Das Bohrrohr 1 ist ein metallischer Hohlzylinder, dessen Außendurchmesser nur wenig kleiner als der Innendurchmesser des Kragens 5 ist. Das eine Ende dieses Bohrrohres 1 ist mit zwischen die Zähne 3 des Bohrkopfes 2 passenden Zähnen 8 versehen.

Die Montage des Erdbohrers findet durch Hineinschieben des mit Zähnen versehenen Endes des Bohrrohres 1 in das offene, innerhalb des Kragens 5 befindliche Ende des Bohrkopfes 2 statt, wobei, wie vor allem aus Fig. 2 ersichtlich ist, zwischen der Abschrägung 7 des Kragens 5 und dem unteren Ende des Bohrrohres 1 ein Strang 9 eines geeigneten, abdichtenden Packungsmaterials angeordnet wird, der während des weiteren Hineinschiebens des Bohrrohres 1 in den Bohrkopf 2 automatisch zwischen diesem Ende und der Innenwand des Kragens 5 mitgenommen wird. Es ergibt sich auf diese Weise eine ausgezeichnete Abdichtung zwischen dem Bohrrohr 1 und dem Bohrkopf 2. Nach dem Einschieben des ganzen Bohrrohres 1 in den Bohrkopf 2, wobei sich die Zähne 8 des Rohres 1 und die Zähne 3 des Bohrkopfes 2 miteinander in Eingriff befinden, läßt sich auf der Abschrägung 7, von der der vorgenannte Strang 9 sich jetzt ganz entfernt hat, ein zweiter Strang 10 desselben abdichtenden Packungsmaterials anordnen. Dieser zweite Strang wird beim Einsatz des Erdbohrers durch den im Bohrloch auf die Außenseite des Erdbohrers einwirkenden Wasserdruck in den Schlitz zwischen der Abschrägung 7 und dem Bohrer 1 gedrückt, was eine weitere Verbesserung der Abdichtung zwischen dem Bohrrohr 1 und dem Bohrkopf 2 zur Folge hat.

Wenn der Erdbohrer ganz in das Erdreich hineingebohrt worden ist, wird das Bohrrohr 1 mit Beton gefüllt. Nach dem Härten des Betons läßt sich das Bohrrohr ggf. aus dem Bohrloch herausziehen.

## Patentansprüche

1. Bohrkopf (2) für einen Bohrer zur Herstellung von Erdbohrlöchern unter Verdrängung des Erdreichs, mit
einem Gewindekern, der sich von einem größeren Durchmesser an seinem hinteren Ende zu einer Spitze an seinem vorderen Ende kontinuierlich schraubenförmig verjüngt, so daß der Außenumfang des Gewindekerns im Querschnitt gesehen eine stufenförmige Kontur mit horizontalen (12) und vertikalen (14) Stufenflächen bildet,
**dadurch gekennzeichnet, daß**
am Außenumfang des Gewindekerns eine kontinuierlich wendelförmig umlaufende Nase (16) vorgesehen ist, deren Unterseite (18) im Querschnitt gesehen bündig an eine horizontale Stufenfläche (14) anschließt und deren Oberseite (20) zur Unterseite (18) um einen spitzen Winkel (β) geneigt ist.

2. Bohrkopf nach Anspruch 1,
**dadurch gekennzeichnet, daß**
sich die Nase (16) kontinuierlich von dem Bereich des hinteren Endes bis in den Bereich der Spitze des Bohrkopfes (2) erstreckt.

3. Bohrkopf nach Anspruch 1,
**dadurch gekennzeichnet, daß**
die radiale Erstreckung der Nase (16) etwa 1 bis 5 % des maximalen Durchmessers des Gewindekerns beträgt.

4. Bohrkopf nach Anspruch 1,
**dadurch gekennzeichnet, daß**
die radiale Erstreckung der Nase (16) etwa 10 bis 20 mm beträgt.

5. Bohrkopf nach Anspruch 1,
**dadurch gekennzeichnet, daß**
das Verhältnis von radialer zu axialer Erstreckung der Nase (16) etwa 2 : 1 beträgt.

6. Bohrkopf nach Anspruch 1,
**dadurch gekennzeichnet, daß**
der spitze Winkel (β) etwa 15° bis 25°, insbesondere etwa 20° beträgt.

7. Bohrkopf nach Anspruch 1,
**dadurch gekennzeichnet, daß**
die Nase (16) an ihrem radial äußeren Ende abgerundet ist.

8. Bohrkopf nach Anspruch 1,
**dadurch gekennzeichnet, daß**
der Gewindekern im Bereich des hinteren Endes einen zylindrischen Schaftabschnitt (5) aufweist, und daß im Bereich dieses Schaftabschnittes (5) eine wendelförmig umlaufende Rippe (4) vorgesehen ist.

9. Bohrkopf nach Anspruch 1,
**dadurch gekennzeichnet, daß**
dieser rückseitig mit einer Verzahnung (3) versehen ist.

## Claims

1. A drill head (2) for a drill for the manufacture of boreholes in the earth while displacing the earth, comprising
a screw core which tapers continuously in the manner of a screw from a larger diameter at is rear end to a tip at its front end such that the outer periphery of the screw core forms a step-like contour with horizontal (12) and vertical (14) step surfaces when considered in cross-section,
**characterised in that** a continuously spirally extending nose (16) is provided at the outer periphery of the screw core and its lower side (18) adjoins and is flush with a horizontal step surface (14), when considered in cross-section, and its upper side (20) is inclined by an acute angle (β) at the lower side (18).

2. A drill head in accordance with claim 1, **characterised in that** the nose (16) extends continuously from the region of the rear end up to and into the region of the tip of the drill head (2).

3. A drill head in accordance with claim 1, **characterised in that** the radial extent of the nose (16) amounts to approximately 1 to 5% of the maximum diameter of the screw core.

4. A drill head in accordance with claim 1, **characterised in that** the radial extent of the nose (16) amounts to approximately 10 to 20 mm.

5. A drill head in accordance with claim 1, **characterised in that** the ratio of the radial extent to the axial extent of the nose (16) amounts to approximately 2 to 1.

6. A drill head in accordance with claim 1, **characterised in that** the acute angle (β) amounts to approximately 15° to 25°, in particular to approximately 20°.

7. A drill head in accordance with claim 1, **characterised in that** the nose (16) is rounded at its radially outer end.

8. A drill head in accordance with claim 1, **characterised in that** the screw core has a cylindrical shank section (5) in the region of the rear end; and **in that** a spirally extending rib (4) is provided in the region of this shank section (5).

9. A drill head in accordance with claim 1, **characterised in that** it is provided with a toothed arrangement (3) at the rear side.

## Revendications

1. Tête de forage (2) pour un foret destiné à réaliser des trous de forage par refoulement du terrain, comportant :
- un noyau fileté qui va en se rétrécissant en continu en forme hélicoïdale depuis un grand diamètre à son extrémité arrière jusqu'à une pointe à son extrémité avant, de sorte que la périphérie extérieure du noyau fileté forme, vue en section transversale, un contour en gradins avec des surfaces de gradin horizontales (12) et verticales (14),
**caractérisée en ce que** :
sur la périphérie extérieure du noyau fileté, il est prévu un bec périphérique (16) s'étendant en continu en forme hélicoïdale, dont la face inférieure (18) se raccorde, vue en direction transversale, en affleurement à une surface de gradin horizontale (14) et dont la face supérieure (20) est inclinée d'un angle aigu (β) par rapport à la face inférieure (18).

2. Tête de forage selon la revendication 1, **caractérisée en ce que** le bec (16) s'étend en continu depuis la zone de l'extrémité arrière jusque dans la zone de la pointe de la tête de forage (2).

3. Tête de forage selon la revendication 1, **caractérisée en ce que** l'extension radiale du bec (16) est d'environ 1 à 5 % du diamètre maximal du noyau fileté.

4. Tête de forage selon la revendication 1, **caractérisée en ce que** l'extension radiale du bec (16) est d'environ 10 à 20 mm.

5. Tête de forage selon la revendication 1, **caractérisée en ce que** le rapport entre l'extension radiale et l'extension axiale du bec (16) est d'environ 2 : 1.

6. Tête de forage selon la revendication 1, **caractérisée en ce que** l'angle aigu (β) est d'environ 15° à 25°, en particulier d'environ 20°.

7. Tête de forage selon la revendication 1, **caractérisée en ce que** le bec (16) est arrondi à son extrémité radialement extérieure.

8. Tête de forage selon la revendication 1, **caractérisée en ce que** le noyau fileté présente un tronçon de tige cylindrique (5) dans la zone de l'extrémité arrière, et **en ce qu'**il est prévu une nervure périphérique hélicoïdale (4) dans la zone de ce tronçon de tige (5).

9. Tête de forage selon la revendication 1, **caractérisée en ce que** celle-ci est pourvue d'une denture (3) du côté arrière.
